# EUROPÄISCHE PATENTSCHRIFT

(11) **EP 0 792 999 B1**
(45) Veröffentlichungstag und Bekanntmachung des Hinweises auf die Patenterteilung: **23.01.2002**
(21) Anmeldenummer: 97103081.2
(22) Anmeldetag: 26.02.1997
(51) Int. Cl.: E21B 47/00

(54) **Vorrichtung zum Übertragen von Informationen innerhalb eines Bohrrohrstranges einer Bohrvorrichtung mittels Druckimpulsen in einer strömenden Flüssigkeit, insbesondere Bohrspülflüssigkeit**
Means for transmitting informations inside the drilling string of a drilling apparatus
Dispositif pour la transmission d'information dans le revêtement du trou de forage

(30) Priorität: 28.02.1996 DE 19607402
(43) Veröffentlichungstag der Anmeldung: 03.09.1997
(73) Patentinhaber: Deutsche Montan Technologie GmbH,, 45307 Essen (DE); Welldone Engineering GmbH, 29355 Beedenbostel (DE)
(72) Erfinder: Vorhoff, Werner, 46483 Wesel (DE); Wrobel, Dieter, 45891 Gelsenkirchen (DE); Feld, Dagobert, 29331 Lachendorf (DE)

(56) Entgegenhaltungen:
- EP-A- 0 290 939
- DE-A- 4 134 609
- US-A- 3 958 217

## Beschreibung

Die Erfindung betrifft eine Vorrichtung gemäß dem Oberbegriff des Anspruchs 1.

Es ist bekannt, mittels Druckimpulsen in strömenden Flüssigkeiten Informationen zu übertragen. Eine derartige Vorgehensweise hat sich insbesondere in der Bohrtechnik als vorteilhaft erwiesen. Dabei werden die Druckimpulse regelmäßig durch die Böhrspülflüssigkeit innerhalb des Bohrrohrstranges einer Bohrvorrichtung übertragen. Folglich wird die Bohrspülflüssigkeit als Datenträger eingesetzt. Auf diese Weise gelingt es, beispielsweise Daten vom Bohrkopf bzw. Bohrmeißel am Ende des Bohrrohrsstranges bis zur Oberfläche zu übermitteln. Es ist lediglich erforderlich, als Empfangseinrichtung einen Drucksensor vorzusehen, welcher in Verbindung mit einer Auswertevorrichtung die empfangenen Druckimpulse dekodieren kann. Dabei können die Druckimpulse Informationen über den jeweiligen Betriebszustand des Bohrkopfes bzw. Bohrmeißels liefern. In der Bohrtechnik wird mit verschiedenen Methoden des Sendens und Empfangens von Druckimpulsen gearbeitet. So lassen sich die Informationen beispielsweise anhand der Impulsfolge oder durch Variation der Impulsstärke übertragen. Weiter kennt man die sogenannte positive oder negative Druckimpulstechnik, je nach dem ob eine Druckerhöhung oder Druckminderung in der strömenden Bohrspülflüssigkeit erzeugt wird.

Eine Vorrichtung der eingangs beschriebenen Ausführungsform ist aus der EP-A-0 290 939 bekannt. Hier werden die Druckimpulse im wesentlichen durch eine als Ventil in der Bohrspülflüssigkeit ausgebildete Übertragungseinrichtung erzeugt. Zu diesem Zweck weist das Ventil einen Hauptventilkörper auf, welcher in eine anschlagfreie, lediglich durch das Gleichgewicht der auf ihn einwirkenden Kräfte bestimmte Betriebsendstellung verstellt werden kann. Zusätzlich ist ein Hilfsventil vorgesehen, welches mittels der Informationserzeugungseinrichtung angesteuert wird und über hydraulische Kräfte auf den Hauptventilkörper einwirkt und diesen verstellt. Dadurch soll im großen und ganzen ein stoßfreier Betrieb des Ventils erreicht werden und mechanischer Verschleiß vermieden werden. - Die bekannte Druckimpulserzeugung hat sich bewährt, erfolgt aber letztlich durch eine Relativbewegung starrer Teile gegeneinander.

Aufgrund dieser Relativbewegungen ist es regelmäßig erforderlich, verschleißhemmende Maßnahmen zwischen den sich gegeneinander bewegenden Teilen vorzusehen. Dies ist aufwendig und teuer. Darüber hinaus sind die bekannten Vorrichtungen schwierig zu fertigen, bauen relativ groß und benötigen folglich zur Erzeugung der Druckimpulse relativ viel Energie.

Endlich ist aus der DE-PS 41 34 609 eine Vorrichtung zur Erzeugung von Druckimpulsen in strömenden Medien zur Übertragung von Informationen, insbesondere beim Herstellen von Bohrungen im untertägigen Berg- und Tunnelbau durch den Spülkanal des Bohrrohres bekannt. Hierbei ist im Spülkanal des Bohrrohres ein Laufrad angeordnet, welches in Generator- oder Motorbetrieb umschaltbar ausgebildet und entsprechend abwechselnd betreibbar ist. Diese Druckimpulserzeugungsvorrichtung hat sich ebenfalls bewährt, ist jedoch in bezug auf eine Vereinfachung des Aufbaus verbesserungsfähig.

Der Erfindung liegt die Aufgabe zugrunde, eine Vorrichtung der eingangs beschriebenen Ausführungsform zu schaffen, welche sich durch kompakte und kostensparende Bauweise auszeichnet, verschleiß- und energiearm arbeitet, einen leichten Austausch der beweglichen Teile ermöglicht und dennoch die Informationen einwandfrei überträgt.

Zur Lösung dieser Aufgabe schlägt die Erfindung vor, daß der elastische Strömungswiderstandskörper aus Gummi oder einem elastischen Kunststoff, z.B.einem Elastomer vorgegebener Shore-Härte gefertigt ist. Auf diese Weise läßt sich der Strömungswiderstandskörper hinsichtlich seiner Konsistenz und Nachgiebigkeit an die jeweils strömende Flüssigkeit anpassen. Außerdem läßt sich hierdurch die Elastizität des Strömungswiderstandskörpers und damit letztlich die Druckimpulsform einstellen.

Die Veränderung des Strömungsquerschnittes erfolgt dabei im Rahmen einer Steuerung oder Regelung. Im folgenden sei auf eine Steuerung abgestellt. - Durch diese Maßnahmen wird zunächst einmal erreicht, daß sich im Flüssigkeitsstrom bzw. Bohrspülflüssigkeitsstrom ein Strömungswiderstandskörper mit veränderlichem Strömungsquerschnitt befindet. Durch Veränderung des Strömungsquerschnittes dieses Strömungswiderstandskörpers werden in Fließrichtung im Bereich des Strömungswiderstandskörpers und dahinter Druckimpulse erzeugt, welche sich in Fließrichtung des Flüssigkeitsstromes bzw. Bohrspülflüssigkeitsstromes fortpflanzen. Diese Druckschwankungen bzw. Druckimpulse lassen sich darauf zurückführen, daß bei verringertem Strömungsquerschnitt und gleichem Flüssigkeitsstrom die Strömungsgeschwindigkeit um den Strömungswiderstandskörper herum erhöht ist, folglich der Flüssigkeitsdruck partiell sinkt. Eine Verkleinerung des Strömungsquerschnittes führt demzufolge zu einer partiellen Druckerhöhung im Flüssigkeitsstrom. Jedenfalls lassen sich auf diese Weise gezielt Druckschwankungen bzw. Druckimpulse im Flüssigkeitsstrom erzeugen. Dies gelingt aufgrund der Elastizität des Strömungswiderstandskörpers in reproduzierbarer Weise, wobei der vorbeschriebene Vorgang beliebig oft und nahezu verschleißfrei wiederholt werden kann. Außerdem sind die Raktionszeiten des elastischen Strömungswiderstandskörpers gering, so daß einwandfreie Anstiegs- und Abfallflanken der Druckimpulse erzeugt werden können. Auf diese Weise ist eine ungestörte Informationsübermittlung nach wie vor möglich, da die erzeugten Druckimpulse eine ausreichende Flankensteilheit aufweisen, um anschließende (digitale) Auswertevorrichtungen ansteuern zu können. Hinzu kommt, daß die erfindungsgemäße Vorrichtung insgesamt kompakt und äußerst kostensparend aufgebaut ist. Denn es wird auf die komplizierte mechanische Bearbeitung von Teilen eines Ventilkörpers verzichtet. Schlußendlich lassen sich die beweglichen Teile, d.h. der elastische Strömungswiderstandskörper, leicht austauschen sowie energiearm hinsichtlich des gewünschten Strömungsquerschnittes ansteuern.

Weitere erfindungswesentliche Merkmale sind im folgenden aufgeführt. So ist vorzugsweise vorgesehen, daß der elastische Strömungswiderstandskörper als Hohlkörper, z.B. Hohlkugel, Torus oder Hohlzylinder mit bikonkaven Einschnürungen ausgebildet ist. Hierdurch lassen sich einfach und schnell definierte Änderungen des Strömungsquerschnittes einstellen. Weiter kann der elastische Strömungswiderstandskörper aus mehreren Hohlkörpern zusammengesetzt sein. Diese Hohlkörper können einzeln, gemeinsam oder abwechselnd von der Stellvorrichtung ansteuerbar ausgebildet sein. Auf diese Weise läßt sich die Form des Druckimpulses, z.B. die Breite, beeinflussen. So kann ein Druckimpuls mit doppelter Impulsbreite schlicht und einfach dadurch erzeugt werden, daß zwei in einer Strömungsquerschnittsebene angeordnete elastische Hohlkugeln als Strömungswiderstandskörper vorgesehen sind. Diese beiden Hohlkugeln können nun so angesteuert werden, daß zunächst der Strömungsquerschnitt der einen Hohlkugel und anschließend der Strömungsquerschnitt der anderen Hohlkugel variiert wird. Auf diese Weise ist es möglich, einen definierten Druckimpuls mit beispielsweise doppelter Breite im Vergleich zur gleichzeitigen Ansteuerung der beiden Hohlkugeln zu erzeugen.

Die Stellvorrichtung ist vorzugsweise mechanisch, pneumatisch oder hydraulisch betätigbar. Es können mechanische Stelltriebe zur Veränderung des Strömungsquerschnittes eingesetzt werden, und zwar in der Weise, daß diese mechanischen Stelltriebe außen am Strömungswiderstandskörper angreifen und diesen Körper zusammendrücken oder auseinanderziehen. Eine pneumatische Betätigung des Strömungswiderstandskörpers kann so ausgeführt sein, daß dieser Strömungswiderstandskörper beispielsweise mit Druckluft beaufschlagt wird und infolgedessen seinen Strömungsquerschnitt verändert. In gleicher Weise ist auch eine hydraulische Betätigung denkbar, in dem beispielsweise der als Hohlkörper ausgeführte Strömungswiderstandskörper mit einer Hydraulikflüssigkeit entsprechend beaufschlagt wird. Weiter ist bevorzugt vorgesehen, daß der elastische Strömungswiderstandskörper als im Bohrstrang befestigte Membran ausgebildet ist, deren Oberseite in Fließrichtung des Flüssigkeitsstromes an der Peripherie des Flüssigkeitsstromes angeordnet ist, während deren Unterseite von der Stellvorrichtung beaufschlagbar ist. Hierdurch läßt sich eine einfache Variation des Strömungsquerschnittes erreichen. So kann beispielsweise die Stellvorrichtung als Stellmotor direkt an die Unterseite der Membran angeschlossen sein. Die Oberseite der Membran ragt nun - beeinflußt von der Stellvorrichtung - mehr oder minder in den Flüssigkeitsstrom hinein und reduziert solchermaßen den Strömungsquerschnitt. Selbstverständlich sind anstelle eines elektrischen Stellmotores an der Unterseite der Membran auch entsprechende Hydrauliktriebe oder mechanische Stelltriebe möglich. Jedenfalls gelingt immer eine direkte und verzögerungsfreie definierte Beaufschlagung der Membran und damit die Erzeugung von Druckimpulsen einwandfreier Charakteristik. In diesem Zusammenhang ist weiter vorgesehen, daß die Stellvorrichtung als mittels eines Steuerventil verschließbare, an die Unterseite der Membran angeschlossenen Bypaßleitung für den Flüssigkeitsstom ausgebildet ist. Solange das Steuerventil geöffnet ist, kann folglich der Flüssigkeitsstom ungehindert durch die an die Unterseite der Membran angeschlossene Bypaßleitung hindurchfließen. Wenn jedoch das Steuerventil geschlossen wird, so steigt der Druck in der Bypaßleitung an und führt zu einer Verformung der Membran in der Weise, daß der Strömungsquerschnitt des Flüssigkeitsstromes verringert wird. Diesbezüglich ist es auch möglich, zwei sich gegenüberliegende Membranen an der jeweiligen Peripherie des Flüssigkeitsstromes mit jeweiligen Bypaßleitungen Vorzusehen. Auf diese Weise wird der Flüssigkeitsstrom nicht nur einseitig, sondern praktisch zweiseitig eingeengt. Die beiden Bypaßleitungen können jeweils getrennte Steuerventile aufweisen, so daß - wie im Fall mehrerer Hohlkörper - beispielsweise eine Verdoppelung der Breite des Druckimpulses erreicht werden kann. Vorzugsweise ist jedoch in diesem Fall vorgesehen, daß die beiden Membranen mit den beiden Bypaßleitungen von einem gemeinsamen Steuerventil beaufschlagbar sind.

Die Erfindung wird im folgenden anhand einer lediglich ein Ausführungsbeispiel darstellenden Zeichnung näher erläutert; es zeigen:
- Fig. 1: einen Bohrrohrstrang im Bohrloch einer Tiefbohrung in schematischer Ansicht,
- Fig. 2: mehrere Ausführungsformen des erfindungsgemäßen Strömungswiderstandskörpers,
- Fig. 3: einen als Membran ausgebildeten Strömungswiderstandskörper im Bohrstrang, links bei unbelasteter Membran, rechts bei belasteter Membran unter Erzeugung eines Druckimpulses und
- Fig. 4: eine andere Ausführungsform des Strömungswiderstandskörpers als Hohlkörper im Bohrrohrstrang in schematischer Ansicht.

In den Figuren ist eine Vorrichtung zum Übertragen von Informationen innerhalb eines Bohrrohrstranges 1 einer Bohrvorrichtung 2 mittels Druckimpulsen in einer strömenden Flüssigkeit, insbesondere Bohrspülflüssigkeit F, mit einer Informationserzeugungseinrichtung 3, mit einer an die Informationserzeugungseinrichtung 3 angeschlossenen Übertragungseinrichtung 4 zur Erzeugung der Druckimpulse in der Flüssigkeit bzw. Bohrspülflüssigkeit F, und mit einer Empfangseinrichtung 5 zum Empfangen und Auswerten der durch die Druckimpulse übertragenden Informationen gezeigt. Dies ist am besten anhand der schematischen Übersicht in Fig. 1 zu erkennen. Hier ist zusätzlich eine Pumpe P gezeigt, welche die Bohrspülflüssigkeit F in den Bohrrohrstrang 1 so pumpt, daß die Bohrspülflüssigkeit F den Bohrrohrstrang 1 in der mit Pfeilen angedeuteten Fließrichtung durchströmt. Nach dem Austreten durch einen Drehbohrmeißel D am Ende des Bohrrohrstranges 1 tritt die Bohrspülflüssigkeit F in das erzeugte Bohrloch B aus. Dies geschieht in der Weise, daß die Bohrspülflüssigkeit F in einem zwischen Bohrrohrstrang 1 und Bohrloch B gebildeten Ringraum S wieder aufwärts strömt. Dies ist ebenfalls durch Pfeile angedeutet. Die Druckimpulse werden nun in der Übertragungseinrichtung 4 erzeugt. Sie liefern Informationen über den Betriebszustand des Bohrkopfes bzw. Bohrmeißels - im Ausführungsbeispiel des Drehbohrmeißels D. Bei den den Betriebszustand des Drehbohrmeißels D bzw. Bohrkopfes kennzeichnenden Werten handelt es sich beispielsweise um dessen Neigung, seinen Rollwinkel, die Temperatur, den Druck, das aufgebrachte Drehmoment oder auch die jeweilige Richtung des Bohrkopfes bzw. Drehbohrmeißels D. Diese Aufzählung ist nicht erschöpfend, da selbstverständlich auch andere Werte übertragen werden können. Jedenfalls werden diese Werte insgesamt in der Informationserzeugungseinrichtung 3 ermittelt und an die angeschlossenen Übertragungseinrichtung 4 weitergegeben. Diese Übertragungseinrichtung 4 erzeugt nun die Druckimpulse in der Bohrspülflüssigkeit F. Die Druckimpulse pflanzen sich darauf in der durch Pfeile angedeuteten Fließrichtung der Bohrspülflüssigkeit F bis zur Oberfläche fort. An dieser Stelle ist die Empfangseinrichtung 5 vorgesehen, welche im Ausführungsbeispiel aus einem Drucksensor 5a und einer Auswärtevorrichtung 5b besteht. Hier werden die durch die Druckimpulse übertragenden Informationen erfaßt und dekodiert.

Die Übertragungseinrichtung 4 weist einen elastischen Strömungswiderstandskörper 6 im Flüssigkeitsstrom und eine Stellvorrichtung 7 zur Steuerung des Strömungsquerschnittes Q des Strömungswiderstandskörpers 6 im Takt der zu erzeugenden Druckimpulse auf. Selbstverständlich kann der Strömungsquerschnitt Q auch im Zuge einer Regelung verändert werden. In Fig. 2 sind mehrere Ausführungsformen dieses Strömungswiderstandskörpers 6 gezeigt. So ist im Ausführungsbeipiel links oben der elastische Strömungswiderstandskörper 6 als Hohlkugel ausgebildet. In der Abbildung darunter ist ein als Torus ausgeführter Strömungswiderstandskörper 6 zu sehen. Die Abbildung rechts oben zeigt einen aus mehreren Hohlkugeln bzw. Hohlkörpern zusammengesetzten Strömungswiderstandskörper 6. Dabei können die Hohlkörper bzw. Strömungswiderstandskörper 6 einzeln, gemeinsam oder abwechselnd von der Stellvorrichtung 7 angesteuert werden. Der Strömungswiderstandskörper 6 besteht aus einem elastischen Kunststoff, im Ausführungsbeispiel aus einem Elastomer vorgegebener Shore-Härte. Die Stellvorrichtung 7 kann mechanisch, pneumatisch oder hydraulisch betätigbar sein. Im Ausführungsbeispiel nach den Fig. 3 und 4 ist eine hydraulische Betätigung der Stellvorrichtung 7 gezeigt. Endlich ist in der Abbildung rechts unten in der Fig. 2 ein Strömungswiderstandskörper 6 zu erkennen, welcher als Hohlkörper, im Ausführungsbeispiel als zylinderförmiger Hohlkörper mit über die Länge verändertlichen Querschnitt ausgebildet ist. In jeder Abbildung der Fig. 2 sind darüber hinaus die jeweiligen Strömungsquerschnitte Q angedeutet.

Die Fig. 3 zeigt eine weitere Ausführungsform des Strömungswiderstandskörpers 6. Denn hier ist der Strömungswiderstandskörper 6 als im Bohrstrang 1 befestigte Membran 8 ausgebildet, deren Oberseite in mit Pfeilen angedeuteter Fließrichtung des Flüssigkeitsstromes der Bohrspülflüssigkeit F an der Peripherie 9 des Flüssigkeitsstomes angeordnet ist, während deren Unterseite von der Stellvorrichtung 7 beaufschlagbar ist. Im Ausführungsbeispiel ist die Stellvorrichtung 7 als mittels eines Steuerventils 10 verschließbare, an die Unterseite der Membran 8 angeschlossene Bypaßleitung 11 für den Flüssigkeitsstrom der Bohrspülflüssigkeit F ausgebildet. Nach dem in der Fig. 3 gezeigten Ausführungsbeispiel sind zwei sich gegenüberliegende Membranen 8a, 8b an der jeweiligen Peripherie 9 des Flüssigkeitsstromes der Bohrspülflüssigkeit F mit jeweiligen Bypaßleitungen 11a, 11b verwirklicht. Dabei sind die beiden Membranen 8a, 8b mit den beiden Bypaßleitungen 11a, 11b von dem gemeinsamen Steuerventil 10 beaufschlagbar. Im linken Teil der Fig. 3 sind die beiden Membranen 8a, 8b im Ruhezustand gezeigt, d.h. hier fließt der Flüssigkeitsstrom der Bohrspülflüssigkeit F ungehindert durch die beiden Bypaßleitungen 11a, 11b am Steuerventil 10 vorbei wieder zurück in den Hauptstrom. Zur Erzeugung von Druckimpulsen wird nun das Steuerventil 10 geschlossen, so daß sich in den Bypaßleitungen 11a,11b der nach wie vor einströmende Flüssigkeitsstrom der Bohrspülflüssigkeit F aufstaut. Dies hat einen Druckanstieg in den Bypaßleitungen 11a, 11b zur Folge, welcher dazu führt, daß sich die beiden Membranen 8a, 8b - wie im rechten Teil der Fig. 3 gezeigt - in den Flüssigkeitsstrom wölben und den Flüssigkeitsstrom verengen. Diese Verengung des Flüssigkeitsstromes läßt sich anhand der Änderung des Strömungsquerschnittes Q erkennen. Zur Verdeutlichung ist deshalb der im linken Teil der Fig. 3 erreichte Strömungsquerschnitt auch im rechten Teil der Fig. 3 bei Erzeugung der Druckimpulse gestrichtelt angedeutet. Diese Verringerung des Strömungsquerschnittes Q führt nun dazu, daß sich die Strömungsgeschwindigkeit der Bohrspülflüssigkeit F im Bereich der beiden Membranen 8a, 8b erhöht, was gleichzeitig mit einer partiellen Druckabnahme verbunden ist, so daß insgesamt ein Druckimpuls erzeugt wird, welcher sich in Fließrichtung des Flüssigkeitsstromes ungehindert bis zur Empfangseinrichtung 5 bzw. bis zum Drucksensor 5a ausbreiten kann.

Endlich zeigt die Fig. 4 eine andere Ausführungsform des Strömungswiderstandskörpers 6, welcher hier als zylindrischer Hohlkörper bzw. Hohlzylinder mit bikonkaven Einschnürungen ausgeführt ist. Die Größe dieses elastischen Hohlkörpers läßt sich - ähnlich wie bei der Ausführungsform nach Fig. 3 - dadurch variieren, daß der Hohlkörper mittels des Steuerventiles 10 mehr oder minder mit Bohrspülflüssigkeit F "aufgepumpt" wird. Dadurch verändert sich der Strömungsquerschnitt Q in vergleichbarer Weise wie im in der Fig. 3 gezeigten Ausführungsbeispiel.

## Patentansprüche

1. Vorrichtung zum Übertragen von Informationen innerhalb eines Bohrrohrstranges (1) einer Bohrvorrichtung (2) mittels Druckimpulsen in einer strömenden Flüssigkeit, insbesondere Bohrspülflüssigkeit (F),mit einer Informationserzeugungseinrichtung (3), mit einer an die Informationserzeugungseinrichtung (3) angeschlossenen Übertragungseinrichtung (4) zur Erzeugung der Druckimpulse in der Flüssigkeit, und mit einer Empfangseinrichtung (5) zum Empfangen und Auswerten der durch die Druckimpulse übertragenen Informationen, wobei, die Übertragungseinrichtung (4) einen elastischen Strömungswiderstandskörper (6) im Flüssigkeitsstrom und eine Stellvorrichtung (7) zur Veränderung des Strömungsquerschnittes (Q) des Strömungswiderstandskörpers (6) im Takt der zu erzeugenden Druckimpulse aufweist, **dadurch gekennzeichnet daß** der Strömungs widerstandskörper aus Gummi oder aus einem elastischen Kunststoff, z.B. Elastomer vorgegebener Shore-Härte besteht.

2. Vorrichtung nach Anspruch 1, **dadurch gekennzeichnet, dass** der Strömungswiderstandskörper (6) als elastischer Hohlkörper, z. B. Hohlkugel, Torus oder Hohlzylinder mit bikonkaven Einschnürungen ausgebildet ist.

3. Vorrichtung nach Anspruch 1 oder 2, **dadurch gekennzeichnet, dass** der Strömungswiderstandskörper (6) aus mehreren Hohlkörpern zusammengesetzt ist.

4. Vorrichtung nach Anspruch 3, **dadurch gekennzeichnet, dass** die Hohlkörper einzeln, gemeinsam oder abwechselnd von der Stellvorrichtung (7) ansteuerbar sind.

5. Vorrichtung nach einem der Ansprüche 1 bis 4, **dadurch gekennzeichnet, dass** die Stellvorrichtung (7) mechanisch, pneumatisch oder hydraulisch betätigbar ist.

6. Vorrichtung nach einem der Ansprüche 1 bis 5, **dadurch gekennzeichnet, dass** der Strömungswiderstandskörper (6) als im Bohrstrang (1) befestigte Membran (8) ausgebildet ist, deren Oberseite in Fließrichtung des Flüssigkeitsstromes an der Peripherie (9) des Flüssigkeitsstromes angeordnet ist, während deren Unterseite von der Stellvorrichtung (7) beaufschlagbar ist.

7. Vorrichtung nach Anspruch 6, **dadurch gekennzeichnet, dass** die Stellvorrichtung (7) als mittels eines Steuerventils (10) verschließbare, an die Unterseite der Membran (8) angeschlossene Bypassleitung (11) für den Flüssigkeitsstrom ausgebildet ist.

8. Vorrichtung nach Anspruch 7, **dadurch gekennzeichnet, dass** zwei sich gegenüberliegende Membranen (8a, 8b) an der jeweiligen Peripherie (9) des Flüssigkeitsstromes mit jeweiligen Bypassleitungen (11a, 11b) vorgesehen sind.

9. Vorrichtung nach Anspruch 8, **dadurch gekennzeichnet, dass** die beiden Membranen (8a, 8b) mit den beiden Bypassleitungen (11a, 11b) von einem gemeinsamen Steuerventil (10) beaufschlagar sind.

## Claims

1. A device for transmitting data within a train of drill-hole tubes (1) of a drilling jig (2) by means of pressure impulses in a flow of fluid, in particular drilling fluid (F), with a data-generating device (3), with a transmitter device (4) connected to the data-generating device (3) for generating the pressure impulses in the fluid, and with a receiver device (5) for receiving and evaluating the data transmitted by the pressure impulses, in which the transmitter device (4) has an elastic flow-resistance body (6) in the fluid flow and a regulating device (7) for changing the flow cross-section (Q) of the flow-resistance body (6) in rhythm with the pressure impulses to be generated, **characterised in that** the flow-resistance body (6) is made of rubber or of an elastic plastics material, e.g. an elastomer of stipulated Shore hardness.

2. A device according to claim 1, **characterised in that** the flow-resistance body (6) is in the form of an elastic hollow body, e.g. a hollow sphere, torus or hollow cylinder with biconcave areas of reduced cross-section.

3. A device according to Claim 1 or 2, **characterised in that** the flow-resistance body (6) is composed of a plurality of hollow bodies.

4. A device according to Claim 3, **characterised in that** the hollow bodies are drivable by the regulating device (7) individually, jointly, or one after another.

5. A device according to one of Claims 1 to 4, **characterised in that** the regulating device (7) is actuable mechanically, pneumatically or hydraulically.

6. A device according to one of Claims 1 to 5, **characterised in that** the flow-resistance body (6) is in the form of a membrane (8) fixed within the tube train (1), the upper face of the membrane being arranged in the direction of flow of the fluid flow at the periphery (9) of the fluid flow, while its lower face can be acted upon by the regulating device (7).

7. A device according to Claim 6, **characterised in that** the regulating device (7) is in the form of a by-pass duct (11) which is closable by means of a control valve (10) and is attached to the underside of the membrane (8).

8. A device according to Claim 7, **characterised in that** two mutually opposing membranes (8a, 8b) are provided at the respective periphery (9) of the fluid flow with respective by-pass ducts (11a, 11b).

9. A device according to Claim 8, **characterised in that** the two membranes (8a, 8b) with the two by-pass ducts (11a, 11b) can be acted upon by a common control valve (10).

## Revendications

1. Dispositif pour la transmission d'informations à l'intérieur d'une colonne de tiges (1) d'un dispositif de forage (2) à l'aide d'impulsions de pression dans un liquide qui s'écoule, en particulier de la boue de forage (F), comprenant un dispositif de génération d'informations (3), un dispositif de transmission (4) raccordé au dispositif de génération d'informations (3) pour générer des impulsions de pression dans le liquide, et un dispositif de réception (5) pour la réception et l'évaluation des informations transmises via les impulsions de pression, dans lequel le dispositif de transmission (4) présente un corps élastique à résistance hydraulique (6) dans le courant de liquide et un dispositif de réglage (7) pour la modification de la section de passage (Q) du corps à résistance hydraulique (6) de manière synchrone aux impulsions de pression à générer, **caractérisé en ce que** le corps à résistance hydraulique est constitué de caoutchouc ou d'une substance synthétique élastique, par exemple d'un élastomère possédant une dureté Shore prédéterminée.

2. Dispositif selon la revendication 1, **caractérisé en ce que** le corps à résistance hydraulique (6) est réalisé sous la forme d'un corps élastique creux, par exemple une sphère creuse, un tore ou un cylindre creux comportant des rétrécissements biconcaves.

3. Dispositif selon la revendication 1 ou 2, **caractérisé en ce que** le corps à résistance hydraulique (6) est composé de plusieurs corps creux.

4. Dispositif selon la revendication 3, **caractérisé en ce que** les corps creux peuvent être commandés de manière individuelle, de manière conjointe ou en alternance par le dispositif de réglage (7).

5. Dispositif selon l'une quelconque des revendications 1 à 4, **caractérisé en ce que** le dispositif de réglage (7) peut être entraîné par voie mécanique, par voie pneumatique ou par voie hydraulique.

6. Dispositif selon l'une quelconque des revendications 1 à 5, **caractérisé en ce que** le corps à résistance hydraulique (6) est réalisé sous la forme d'une membrane (8) fixée dans la colonne de tiges (1), dont le côté supérieur est disposé, dans la direction d'écoulement du courant de liquide, à la périphérie (9) du courant de liquide, tandis que son côté inférieur peut être sollicité par le dispositif de réglage (7).

7. Dispositif selon la revendication 6, **caractérisé en ce que** le dispositif de réglage (7) est réalisé sous la forme d'un conduit de dérivation (11) pour le courant de liquide, raccordé au côté inférieur de la membrane (8) et apte à être fermé par une soupape de commande (10).

8. Dispositif selon la revendication 7, **caractérisé en ce qu'**on prévoit deux membranes opposées (8a, 8b) à la périphérie respective (9) du courant de liquide comprenant des conduits de dérivation respectifs (11a, 11b).

9. Dispositif selon la revendication 8, **caractérisé en ce que** les deux membranes (8a, 8b) comprenant les deux conduits de dérivation (11a, 11b) peuvent être sollicités par une soupape de commande commune (10).
